# FASCICULE DE BREVET EUROPEEN

(11) **EP 0 269 490 B1**
(45) Date de publication et mention de la délivrance du brevet: **27.06.1990**
(21) Numéro de dépôt: 87402435.9
(22) Date de dépôt: 28.10.1987
(51) Int. Cl.: B01F 3/00

(54) **Procédé et installation d'injection d'un additif dans un produit principal**
Verfahren und Vorrichtung zum Einspritzen eines Zusatzstoffes in ein Hauptprodukt
Method and device for injecting an additive into a main product

(30) Priorité: 29.10.1986 FR 8615064
(43) Date de publication de la demande: 01.06.1988
(73) Titulaire: ELF FRANCE, Société Anonyme dite:, 92400 Courbevoie (FR); ALMA INGENIERIE, F-94470 Boissy-Saint-Leger (FR)
(72) Inventeur: Aubin, Claude, F-91540 Mennecy (FR); Khing, Tayki, F-94110 Arcueil (FR)
(74) Mandataire: Timoney, Ian Charles Craig

(56) Documents cités:
- EP-A- 0 097 458

## Description

La présente invention concerne un procédé permettant l'injection d'au moins un additif dans un produit principal, l'injection de cet additif se faisant proportionnellement à un volume de référence dudit produit principal.

L'invention trouve une utilisation particulièrement intéressante dans la fabrication des produits pétroliers destinés à la consommation domestique ou industrielle.

En effet, pour distribuer ces produits pétroliers, qu'ils soient constitués par des fuels lourds, des fuels domestiques ou des hydrocarbures légers, on procède généralement de la manière suivante.

Des citernes mobiles sont positionnées devant des bras de remplissage, ces citernes sont remplies d'un volume défini du produit, puis en fonction de la destination de ces citernes et de la nature du produit ainsi que du volume du produit, une quantité prédéterminée d'additifs est injectée dans la citerne.

Or pour une même installation de remplissage, il est souvent nécessaire de prévoir l'addition de plusieurs additifs différents, cette addition devant prendre en compte la nature de l'additif à injecter et permettre le rinçage de l'installation entre l'addition de deux additifs différents.

La présente invention prévoit donc un procédé qui permette l'injection dans un volume déterminé de produit principal, d'un additif, cet additif étant choisi parmi un groupe pré-établi d'additifs, et étant injecté selon un volume prédéterminé en fonction de sa nature et en fonction du volume du produit principal.

De façon à ce que le procédé permette le rinçage de l'installation entre l'additivation de produits différents, l'invention prévoit que le volume du produit principal en fonction duquel est prédéterminé le volume d'additif est divisé en volumes de références et en ce que une quantité d'additif est injectée pour chaque volume de référence. L'injection de l'additif est initialisée en même temps que l'injection du volume de référence.

L'intérêt de ce procédé par injection selon des volumes de référence réside essentiellement dans le fait que, comme le volume d'additifs est inférieur audit volume de reférence du produit principal, l'installation permettant la mise en oeuvre de ce procédé est systématiquement nettoyée par le produit principal après chaque addition d'additif.

L'invention sera mieux comprise à la lecture de la description suivante, faite d'une manière nullement limitative mais purement illustrative en référence à la figure annexée représentant une installation permettant la mise en oeuvre du procédé selon l'invention.

On a représenté sur cette figure une installation mise en place dans une installation de dépôt de super carburant.

Cette installation comporte un bras (1) permettant l'injection du produit principal en provenance du réservoir (2). Ce bras (1) comporte un compteur volumétrique (3) replié à une centrale de calculs (4) de façon à pouvoir donner à l'entrée (5) de cette centrale un signal représentatif du volume du produit principal injecté.

Cette installation comporte en outre six lignes secondaires pour l'injection des additifs (référence 6, 7, 8, 9, 10 et 11), chacune de ces lignes est reliée à une capacité d'alimentation telle que (12) par l'intermédiaire d'une pompe alimentaire (13)et d'un clapet anti-retour (35). Chacune de ces capacitésd'alimentation telle que (12) est elle-même alimentée à partir d'une cuve de stockage (14) par l'intermédiaire d'une pompe de transfert (15).

Entre la pompe (13) et la tête d'injection (1), chacune des lignes secondaires telle que (6) comporte un robinet à pointeau (20) et une électro-vanne (21). Les lignes secondaires (6, 7, 8, 9, 10 et 11) sont reliées à l'extrémité de la ligne principale par un manifold (22) et un compteur volumétrique (23) et un clapet anti-retour (24) Ce compteur (23) envoie sur la centrale de commande (4) un signal représentatif du volume d'additif injecté. Cette centrale de calcul (4) prend en compte aussi des informations sur la nature de l'additif soit par l'entrée (30) reliée à une "boîte à clés" permettant de sélectionner manuellement un code correspondant à l'additif voulu, soit par l'entrée (32) qui est une liaison informatique avec un dispositif central d'automatisation du dépôt.

L'installation ainsi représentée fonctionne de la manière suivante.

L'opérateur par l'intermédiaire de la boîte à clés (31) ou du dispositif informatique (32) sélectionne la nature de l'additif choisi.

La centrale, en fonction de la nature de l'additif choisi, détermine le lot d'additif à injecter pour chaque volume de référence. La détermination du lot est faite en fonction d'une proportion mémorisée et fixée par apprentissage. Pour injecter, la centrale actionne l'ouverture de l'électro-vanne (21) et prend en compte le volume d'additif introduit dans la citerne, ce volume lui étant communique par le signal en provenance du compteur (23).

Une fois le volume de référence de produit principal livré et la livraison continuant, la centrale commande de nouveau l'injection du lot d'additif correspondant au volume de référence et ainsi de suite jusqu'à ce que la livraison de produit principal soit terminée.

L'injection par lot d'additif dans la première phase de la livraison d'une quantité de référence du produit principal permet de rincer la canalisation principale de toute présence d'additif en fin de livraison et ainsi de limiter la pollution du produit principal par un additif de nature non conforme d'une livraison sur l'autre, la pollution est alors limitée au seul volume compris entre l'électro-vanne (21) et le clapet an- ti-retour (24), ledit volume est minimisé par construction.

## Revendications

1. Procédé d'injection d'au moins un additif dans un volume déterminé d'un produit principal lors du remplissage d'un réservoir par une canalisation principale, l'additif étant choisi parmi un groupe pré-établi d'additifs et étant injecté selon un volume prédéterminé en fonction de sa nature et du volume de produit principal, caractérisé en ce que le produit principal s'écoule en continu pendant le remplissage du réservoir, le volume de produit principal en fonction duquel est prédéterminé le volume d'additif est divisé en volumes de références égaux, choisis comme étant des sous-multiples du volume total de produit principal, une quantité d'additif étant injectée pour chaque volume de référence, ladite injection de l'additif étant initialisée en même temps que l'injection dudit volume de référence, et le volume d'additif étant choisi de façon à être inférieur au volume de référence afin de permettre le rinçage de la canalisation principale par le produit principal en fin de remplissage du réservoir.

## Claims

1. Method for injecting at least one additive into a determined volume of a main product during the filling of a vessel through a main duct, the additive being chosen from a pre-established group of additives and being injected according to a pre-determined volume depending on its nature and on the volume of main product, characterized in that the main product flows continuously during the filling of the vessel, the volume of main product, depending on which the volume of additive is pre-determined, is divided into equal reference volumes chosen as being submultiples of the total volume of main product, a quantity of additive being injected for each reference volume, the said injection of the additive being initialized at the same time as the injection of the said reference volume, and the volume of additive being chosen so as to be less than the reference volume so as to enable the main duct to be rinsed by the main product at the end of the filling of the vessel.

## Patentansprüche

1. Verfahren zum Einspritzen wenigstens eines Zusatzstoffes in ein bestimmtes Volumen eines Hauptproduktes während des Füllens eines Behälters durch eine Hauptleitung, wobei der Zusatzstoff aus einer vorher zusammengestellten Gruppe von Zusatzstoffen ausgewählt und in einem vorher festgelegten Volumen als Funktion seiner Art und des Volumens des Hauptprodukts eingespritzt wird, dadurch gekennzeichnet, daß das Hauptprodukt kontinuierlich während des Füllens des Behälters strömt, daß das Volumen des Hauptprodukts, als dessen Funktion das Volumen des Zusatzstoffes vorher festgelegt wird, in gleiche Bezugsvolumina geteilt wird, die als im Gesamtvolumen des Hauptprodukts aufgehend gewählt werden, daß eine Zusatzstoffmenge für jedes Bezugsvolumen eingeleitet wird und daß das Volumen des Zusatzstoffes so gewählt wird, daß es kleiner als das Bezugsvolumen ist, um das Spülen der Hauptleitung durch das Hauptprodukt am Ende des Füllens des Behälters zu erlauben.
